# EUROPÄISCHE PATENTSCHRIFT

(11) **EP 3 586 350 B1**
(45) Veröffentlichungstag und Bekanntmachung des Hinweises auf die Patenterteilung: **13.05.2026**
(21) Anmeldenummer: 18716907.3
(22) Anmeldetag: 21.03.2018
(51) Int. Cl.: H01H 33/70, H01H 33/88, H01H 33/91

(54) **DOPPELDÜSENSCHALTER MIT AUSSENKONTAKT UND VERFAHREN ZUM SCHALTEN DES DOPPELDÜSENSCHALTERS**
DOUBLE NOZZLE SWITCH WITH OUTER CONTACT, AND METHOD FOR SWITCHING THE DOUBLE NOZZLE SWITCH
COMMUTATEUR À DOUBLE BUSE COMPRENANT UN CONTACT EXTÉRIEUR ET PROCÉDÉ SERVANT À COMMUTER LE COMMUTATEUR À DOUBLE BUSE

(30) Priorität: 21.04.2017 DE 102017206748
(43) Veröffentlichungstag der Anmeldung: 01.01.2020
(73) Patentinhaber: Siemens Energy Global GmbH & Co. KG, 81739 München (DE)
(72) Erfinder: JÄNICKE, Lutz-Rüdiger, 15831 Mahlow (DE); TEICHMANN, Jörg, 14624 Dallgow-Döberitz (DE); WERNING, Nils, 13507 Berlin (DE)
(86) Internationale Anmeldenummer: PCT/EP2018/057098
(87) Internationale Veröffentlichungsnummer: WO 2018/192732

(56) Entgegenhaltungen:
- EP-A2- 0 061 992
- DE-A1- 2 211 617
- DE-A1- 3 224 778
- JP-A- S5 546 426

## Beschreibung

Die Erfindung betrifft einen Doppeldüsenschalter und ein Verfahren zum Schalten hoher Ströme in der Hochspannungstechnik für einen Pol. Der Doppeldüsenschalter umfasst wenigstens einen ersten Kontakt, welcher wenigstens ein erstes und wenigstens ein zweites festes Kontaktstück umfasst sowie wenigstens ein erstes, bewegbares Überbrückungskontaktstück, über welches im eingeschalteten Zustand ein elektrischer Kontakt zwischen dem wenigstens einen ersten und dem wenigstens einen zweiten festen Kontaktstück hergestellt ist.

Ein Doppeldüsenschalter für die Hochspannungstechnik nach dem Stand der Technik ist z. B. aus der EP 0 830 700 B1, der JP S55 46426 A, der EP 0 061 992 A2 und der DE 22 11 617 A1 bekannt. Der Doppeldüsenschalter umfasst einen Nennstromkontakt mit zwei gegenüberliegenden, hohlzylinderförmigen festen Kontaktstücken, welche jeweils düsenförmig ausgebildet sind. Zum Einschalten wird ein hohlzylinderförmiges Überbrückungskontaktstück derart über die zwei festen bzw. feststehenden Kontaktstücke geschoben, das ein elektrischer Kontakt zwischen den festen Kontaktstücken über das Überbrückungskontaktstück entsteht. Beim Ausschalten wird das hohlzylinderförmige Überbrückungskontaktstück von wenigstens einem festen Kontaktstücke zurückgezogen, bis ein ausreichender Abstand zu dem wenigstens einen Kontaktstück besteht, um den elektrischen Kontakt sicher zu trennen.

Der Doppeldüsenschalter umfasst desweiteren eine Kompressionsvorrichtung für Löschgas, insbesondere für SF₆. Die Kompressionsvorrichtung weist einen ortsfesten Kompressionskolben und einen beweglichen Kompressionszylinder auf. Der Kompressionszylinder umfasst einen Boden, welcher mit dem Kompressionszylinder beweglich angeordnet ist, und beim Einschalten derart bewegt wird, dass die zwei festen Kontaktstücke und das Überbrückungskontaktstück von dem Kompressionszylinder räumlich umfasst werden. Beim Ausschalten wird der Kompressionszylinder mit seinem Boden derart bewegt, dass der Boden wenigstens von einem Kontaktstück abgezogen wird und hinter einen Spalt zwischen den festen Kontaktstücken, welcher durch den festen Abstand der festen Kontaktstücke voneinander gebildet wird, zurückgezogen wird. Der Boden besteht aus und/oder umfasst einen Isolator, z. B. Teflon und/oder PCTFE.

Ein Lichtbogen, welcher beim Schalten zwischen Kontaktstücken entstehen kann, wird durch Löschgasströmungen beim Schalten durch die holzylinderförmigen festen Kontaktstücke in Düsenform und durch die Kompressionsvorrichtung gelöscht bzw. ausgeblasen. Im eingeschalteten Zustand ist der maximal mögliche Strom über den Doppeldüsenschalter begrenzt, z. B. durch das Material der Kontaktstücke, dem leitfähigen Durchmesser der Kontaktstücke und dem elektrischen Kontakt zwischen den festen Kontaktstücken und dem Überbrückungskontaktstück. Eine Erhöhung des maximal möglichen Stroms, bei welchem der Doppeldüsenschalter nicht beschädigt wird, durch Erhöhung des leitfähigen Durchmessers der Kontaktstücke, führt zu einer Zunahme der zu bewegenden Masse, einer Vergrößerung des Doppeldüsenschalters und zur Erhöhung der Herstellungskosten. Der Einsatz von gut leitfähigen Materialien, wie z. B. in Form von Silberbeschichtungen auf Kontaktstücken aus z. B. Kupfer, Stahl oder Aluminium, zur Verbesserung der Kontakte, führt zu einer starken Erhöhung der Herstellungskosten. Räumliche und finanzielle Grenzen sowie Materialeigenschaften wie elektrische Leitfähigkeit vs. Masse, führen zu Grenzen der Erhöhung des maximal möglichen Stroms über einen Doppeldüsenschalter.

Aufgabe der vorliegenden Erfindung ist es, einen Doppeldüsenschalter sowie ein Verfahren zum Schalten eines Doppeldüsenschalters anzugeben, welche hohe Ströme über den Doppeldüsenschalter, bei hohen Schaltspannungen und insbesondere bei geringen Herstellungskosten ermöglichen. Insbesondere ist es Aufgabe, einen Doppeldüsenschalter anzugeben, welcher im Vergleich zum Stand der Technik eine erhöhte maximale Stromtragfähigkeit aufweist, bei geringer zu bewegender Masse beim Schalten, geringen Herstellungskosten, mit kompakten Abmessungen und einem geringen Löschgasvolumen.

Die angegebene Aufgabe wird erfindungsgemäß durch einen Doppeldüsenschalter zum Schalten hoher Ströme in der Hochspannungstechnik für einen Pol mit den Merkmalen gemäß Patentanspruch 1 und/oder durch ein Verfahren zum Schalten von Gleich- und/oder Wechselstrom in der Hochspannungstechnik, insbesondere unter Verwendung des zuvor beschriebenen Doppeldüsenschalters, gemäß Patentanspruch 8 gelöst. Vorteilhafte Ausgestaltungen des erfindungsgemäßen Doppeldüsenschalters zum Schalten hoher Ströme in der Hochspannungstechnik für einen Pol und/oder des Verfahrens zum Schalten von Gleich- und/oder Wechselstrom in der Hochspannungstechnik, insbesondere unter Verwendung des zuvor beschriebenen Doppeldüsenschalters, sind in den Unteransprüchen angegeben. Dabei sind Gegenstände der Hauptansprüche untereinander und mit Merkmalen von Unteransprüchen sowie Merkmale der Unteransprüche untereinander kombinierbar.

Ein erfindungsgemäßer Doppeldüsenschalter zum Schalten hoher Ströme in der Hochspannungstechnik für einen Pol, umfasst wenigstens einen ersten Kontakt, welcher wenigstens ein erstes und wenigstens ein zweites festes Kontaktstück umfasst sowie wenigstens ein erstes, bewegbares Überbrückungskontaktstück, über welches im eingeschalteten Zustand ein elektrischer Kontakt zwischen dem wenigstens einen ersten und dem wenigstens einen zweiten festen Kontaktstück hergestellt ist. Der Doppeldüsenschalter umfasst desweiteren wenigstens einen zweiten Kontakt, mit wenigstens einem dritten und mit wenigstens einem vierten festen Kontaktstück sowie mit wenigstens einem zweiten, bewegbaren Überbrückungskontaktstück, über welches im eingeschalteten Zustand ein elektrischer Kontakt zwischen dem wenigstens einen dritten und dem wenigstens einen vierten festen Kontaktstück hergestellt ist, wobei der wenigstens eine erste und der wenigstens eine zweite Kontakt elektrisch parallel geschaltet sind.

Der erfindungsgemäße Doppeldüsenschalter weist durch die zwei parallel geschalteten Kontakte eine erhöhte maximale Stromtragfähigkeit bei geringen Herstellungskosten auf. Der Doppeldüsenschalter hat eine geringe zu bewegende Masse beim Schalten und kann mit kompakten Abmessungen sowie in einer Bauform mit geringem Löschgasvolumen ausgeführt werden.

Im eingeschalteten Zustand kann der Stromfluss über den zweiten Kontakt 20 bis 90%, insbesondere mindestens 50% des Stromflusses über den ersten Kontakt sein. Um den entsprechenden Betrag wird der maximale Stromfluss über den Doppeldüsenschalter im Vergleich zu Doppeldüsenschaltern, bekannt aus dem Stand der Technik, gesteigert. Andere Bauarten von Hochspannungs-Leistungsschaltern, insbesondere mit Nennstrom- und Lichtbogenkontakt, wobei wenigstens ein Nennstromkontaktstück und wenigstens ein Lichtbogenkontaktstück bewegbar sind, und wobei die Lichtbogenkontaktstücke in Pin- und Tulpenform mit geringer Stromtragfähigkeit ausgebildet sind, sowie mit einer extra Blasdüse zum Löschen von Lichtbögen, weisen gegenüber Doppeldüsenschaltern, bekannt aus dem Stand der Technik, nur eine Steigerung des maximalen Stromflusses von weniger als 20%, insbesondere weniger als 10% des Stromflusses über den rohrförmigen Nennstromkontakt auf, insbesondere durch den Stromfluss über den Lichtbogenkontakt.

Das wenigstens eine erste und das wenigstens eine zweite feste Kontaktstück des erfindungsgemäßen Doppeldüsenschalters sind hohlzylinderförmig, jeweils in Form einer Düse ausgebildet. Das wenigstens eine erste, bewegbare Überbrückungskontaktstück ist hohlzylinderförmig ausgebildet, formschlüssig mit einem Innendurchmesser, welcher im Wesentlichen dem Außendurchmesser des wenigstens einen ersten und/oder des wenigstens einen zweiten festen Kontaktstücks entspricht.

Hohlzylindrische Kontaktstücke weisen bei geringer Masse große Stromtragfähigkeit auf, abhängig dem Durchmesser und der Dicke der Hohlzylinderwandung. Eine geringe Masse der Kontaktstücke bei hoher Stromtragfähigkeit verringert die zu bewegende Masse beim Schalten. Dadurch sind schnelle Schaltbewegungen, d. h. kurze Schaltzeiten möglich, mit geringer Kraft, wodurch die Dimensionierung von Elementen der kinematischen Kette und eines Antriebs geringer ausfallen kann, was Kosten spart.

Das wenigstens eine dritte und das wenigstens eine vierte feste Kontaktstück können hohlzylinderförmig, insbesondere jeweils in Form einer Gleitkontaktführung ausgebildet sein. Das wenigstens eine zweite, bewegbare Überbrückungskontaktstück kann hohlzylinderförmig, insbesondere als Gleitkontakt ausgebildet sein, insbesondere formschlüssig mit einem Außendurchmesser, welcher im Wesentlichen dem Innendurchmesser des wenigstens einen dritten und/oder des wenigstens einen vierten festen Kontaktstücks entspricht. Gleitkontaktstücke sind einfach, kostengünstig herstellbar, weisen eine hohe Zuverlässigkeit im Betrieb auf, sind langlebig und schnell bewegbar. Die Vorteile der Ausführung der Kontaktstücke in Form von Hohlzylindern sind wie zuvor beschrieben.

Eine Kompressionsvorrichtung kann umfasst sein, mit einem insbesondere ortsfesten oder beweglichen Kompressionskolben, und/oder mit einem insbesondere beweglichen Kompressionszylinder, welcher einen Boden aufweist, der insbesondere einen Isolator umfasst.

Die Kompressionsvorrichtung kann räumlich, in radialer Richtung zwischen dem wenigstens einen ersten und dem wenigstens einen zweiten Kontakt angeordnet sein, insbesondere im eingeschalteten Zustand des Doppeldüsenschalters.

Die Kompressionsvorrichtung kann ausgebildet sein, einen Lichtbogen zu löschen, welcher beim Schalten entstehen kann. Die Ausführung des Kompressionskolbens mit einem Isolator als Boden des Kompressionskolbens, ermöglicht eine elektrische Isolation im Bereich der Kontakte zwischen erstem und zweitem Kontakt, und verhindert somit Lichtbögen über den Boden des Kompressionskolbens beim Schalten.

Räumlich, in radialer Richtung kann der wenigstens eine erste Kontakt von dem wenigstens einen zweiten Kontakt umfasst sein, insbesondere im eingeschalteten Zustand des Doppeldüsenschalters, insbesondere mit zu den Kontakten zugeordneten jeweiligen Gasräumen, welche im eingeschaltetem Zustand des Doppeldüsenschalters fluidisch voneinander getrennt sein können.

Die Anordnung des ersten Kontakts im Inneren des zweiten Kontakts, insbesondere Kontaktrohrs, ergibt einen kompakten Aufbau. Über fluidisch voneinander getrennte Gasräume kann ein Lichtbogen effektiv gelöscht werden, z. B. durch Beblasen mit Löschgas, und ein Überspringen von Lichtbögen zwischen den Kontakten kann verhindert werden, insbesondere zwischen dem inneren und äußeren Kontaktrohr.

Ein elektrisch isolierendes Fluid kann umfasst sein, insbesondere eine Flüssigkeit und/oder ein Gas, insbesondere SF₆, Stickstoff, trockene Luft, Kohlendioxid, ein Fluorketon, und/oder ein Fluornitril. Der Doppeldüsenschalter, insbesondere die Kontakte und/oder die Kompressionsvorrichtung können mit dem elektrisch isolierenden Fluid, insbesondere einer Flüssigkeit und/oder einem Gas, insbesondere SF₆, Stickstoff, trockene Luft, Kohlendioxid, ein Fluorketon, und/oder ein Fluornitril, befüllt sein. Elektrisch isolierende Fluide dienen der Isolation von Kontaktstücken gegeneinander, insbesondere im ausgeschalteten Zustand des Doppeldüsenschalters, und sind geeignet Lichtbögen insbesondere durch Beblasen zu löschen.

Düsen können mit abbrandfestem Material, insbesondere Teflon, und/oder PCTFE, und/oder Graphit an den Düsenenden, beschichtet sein und/oder diese Materialien umfassen. Dadurch wird die Spannungsfestigkeit des Doppeldüsenschalters im ausgeschalteten Zustand erhöht und die Entstehung von Lichtbögen beim Schalten verringert bzw. das Löschen von Lichtbögen erleichtert. Kontaktstellen von Kontaktstücken können mit gut leitendem Material, insbesondere Silber, beschichtet sein und/oder Kontakteinrichtungen, insbesondere Kontaktfinger, aufweisen. Dadurch wird im eingeschalteten Zustand des Doppeldüsenschalters über die Kontakte eine hohe Stromtragfähigkeit mit geringen elektrischen Verlusten ermöglicht.

Ein erfindungsgemäßes Verfahren zum Schalten von Gleich- und/oder Wechselstrom in der Hochspannungstechnik, insbesondere unter Verwendung eines zuvor beschriebenen Doppeldüsenschalters, umfasst, dass beim Einschalten wenigstens ein erstes, bewegbares Überbrückungskontaktstück wenigstens eines ersten Kontakts von einer ersten Position in elektrischem Kontakt mit einem zweiten, festen Kontaktstück und ohne elektrischem Kontakt mit einem ersten, festen Kontaktstück, insbesondere mit dem ersten Überbrückungskontaktstück das zweite Kontaktstück räumlich umfassend, in eine zweite Position bewegt wird, mit elektrischem Kontakt zwischen dem ersten und zweiten Kontaktstück über das erste Überbrückungskontaktstück, insbesondere mit dem ersten Überbrückungskontaktstück sowohl das erste als auch das zweite Kontaktstück räumlich zumindest partiell umfassend, und wobei wenigstens ein zweites, bewegbares Überbrückungskontaktstück wenigstens eines zweiten Kontakts von einer ersten Position in elektrischem Kontakt mit einem vierten, festen Kontaktstück und ohne elektrischem Kontakt mit einem dritten, festen Kontaktstück, insbesondere mit dem vierten Kontaktstück räumlich das Überbrückungskontaktstück zumindest partiell umfassend, in eine zweite Position bewegt wird, mit elektrischem Kontakt zwischen dem dritten und vierten Kontaktstück über das zweite Überbrückungskontaktstück, insbesondere mit dem zweiten Überbrückungskontaktstück sowohl von dem dritten als auch vierten Kontaktstück jeweils partiell räumlich umfasst.

Beim Einschalten kann der erste und der zweite Kontakt gleichzeitig geschlossen werden. Alternativ kann beim Einschalten der erste und der zweite Kontakt aufeinander folgend geschlossen werden, insbesondere mit einer Reihenfolge, bei welcher der zweite Kontakt zeitlich später als der erste Kontakt geschlossen wird.

Beim Ausschalten wird das wenigstens eine erste, bewegbare Überbrückungskontaktstück des wenigstens einen ersten Kontakts von einer zweiten Position, mit elektrischem Kontakt zwischen dem ersten und dem zweiten Kontaktstück über das erste Überbrückungskontaktstück, in eine erste Position mit elektrischem Kontakt des ersten Überbrückungskontaktstücks mit dem zweiten, festen Kontaktstück und ohne elektrischem Kontakt mit dem ersten, festen Kontaktstück, bewegt, und wobei das wenigstens eine zweite, bewegbare Überbrückungskontaktstück des wenigstens einen zweiten Kontakts von einer zweiten Position, mit elektrischem Kontakt zwischen dem dritten und vierten Kontaktstück über das zweite Überbrückungskontaktstück, in eine erste Position, mit elektrischem Kontakt des Überbrückungskontaktstücks mit dem vierten, festen Kontaktstück und ohne elektrischem Kontakt mit dem dritten, festen Kontaktstück, bewegt wird.

Beim Ausschalten wird der erste und der zweite Kontakt gleichzeitig geöffnet.

Beim Schließen des ersten Kontakts kann gleichzeitig oder darauffolgend, und vor dem Schließen des zweiten Kontakts, ein beweglicher Kompressionszylinder mit seinem Boden über das erste, insbesondere das erste und zweite Kontaktstück des ersten Kontakts bewegt werden, insbesondere zum Beblasen eines Lichtbogens zwischen dem ersten und zweiten Kontaktstück. Beim Öffnen des ersten Kontakts kann gleichzeitig oder darauffolgend, und nach dem Öffnen des zweiten Kontakts, der bewegliche Kompressionszylinder mit seinem Boden von dem ersten, insbesondere von dem ersten und zweiten Kontaktstück des ersten Kontakts weg bewegt werden, insbesondere zum Löschen eines Lichtbogens zwischen dem ersten und zweiten Kontaktstück.

Die Vorteile des erfindungsgemäßen Verfahrens zum Schalten von Gleich- und/oder Wechselstrom in der Hochspannungstechnik, insbesondere unter Verwendung eines zuvor beschriebenen Doppeldüsenschalters, gemäß Anspruch 8 sind analog den zuvor beschriebenen Vorteilen des erfindungsgemäßen Doppeldüsenschalters zum Schalten hoher Ströme in der Hochspannungstechnik für einen Pol gemäß Anspruch 1 und umgekehrt.

Im Folgenden wird ein Ausführungsbeispiel der Erfindung schematisch in den Figuren 1 und 2 dargestellt und nachfolgend näher beschrieben.

Dabei zeigen die
- Figur 1: schematisch in Schnittansicht für einen Pol einen erfindungsgemäßen Doppeldüsenschalter 1 im eingeschalteten Zustand, mit zwei parallel geschalteten, geschlossenen Kontakten 2, 6, und
- Figur 2: schematisch in Schnittansicht den Doppeldüsenschalter 1 der Figur 1, im ausgeschalteten Zustand, mit zwei geöffneten Kontakten 2, 6.

In Figur 1 ist schematisch in Schnittansicht ein erfindungsgemäßer Doppeldüsenschalter 1 dargestellt, mit einem ersten und mit einem zweiten Kontakt 2, 6, in geschlossenem, d. h. eingeschaltetem Zustand. Der Doppeldüsenschalter 1 ist zum Schalten von Hochspannungen, insbesondere von Gleich- und/oder Wechselspannungen bis zu 800 kV ausgebildet, und zum Schalten von Strömen im Bereich von bis zu 500 kA. Der erste Kontakt 2 des Doppeldüsenschalters 1 weist zwei feststehende, hohlzylinderförmige Kontaktstücke 3, 4 und ein bewegliches, erstes Überbrückungskontaktstück 5 auf. Die zwei hohlzylinderförmigen Kontaktstücke 3, 4 sind rohrförmig ausgebildet, mit einer gemeinsamen Längsachse. Zwei Enden der Kontaktstücke 3, 4 sind sich gegenüberliegend angeordnet, mit einem Spalt zwischen den Enden, welcher in seiner Größe abhängig der maximal zu schaltenden Spannung ausgebildet ist, für eine hohe Spannungsfestigkeit im ausgeschalteten Zustand ohne Spannungsüberschlägen. Die Enden sind mit einem abbrandfesten Material beschichtet, z. B. mit Teflon oder PCTFE, um einen Abbrand durch Lichtbögen beim Schalten zu minimieren.

Die Enden der hohlzylinderförmigen Kontaktstücke 3, 4 sind jeweils in Form einer Düse ausgebildet, d. h. mit einem sich zum Ende hin verjüngendem inneren Querschnitt. Beim Schalten entstehende Lichtbögen können durch Löschgas, insbesondere SF₆, über die Düsen effektiv beblasen bzw. gelöscht werden. Das erste und das zweite Kontaktstück 3, 4 sind jeweils auf der den gegenüberliegenden Enden entgegengesetzten Seite räumlich fest angeordnet bzw. befestigt, d. h. nicht bewegbar im Doppeldüsenschalter 1 angeordnet. Die Kontaktstücke 3, 4 sind spiegelsymmetrisch, mit einer senkrechten Spiegelachse zur Längsachse der hohlzylinderförmigen Kontaktstücke 3, 4, angeordnet sowie ausgebildet und weisen gleiche Querschnitte auf, insbesondere einen gleichen Außenquerschnitt. Die hohlzylinderförmigen Kontaktstücken können mit einem Durchmesser von 50 bis 200 mm, insbesondere 80 bis 150 mm ausgebildet sein. Die Kontaktstücke 3, 4 sind aus einem gut leitendem Metall, insbesondere Kuper, Aluminium oder Stahl ausgebildet. Kontaktflächen mit anderen Kontaktstücken können, für einen guten elektrischen Kontakt mit geringen elektrischen Verlusten über den Kontakt, versilbert sein und/oder Carbon umfassen.

Das erste Überbrückungskontaktstück 5 ist hohlzylindrisch bzw. rohrförmig ausgebildet, mit einem Innendurchmesser, welcher im Wesentlichen dem Außendurchmesser des ersten und zweiten Kontaktstücks 3, 4 entspricht. Das erste Überbrückungskontaktstück 5 und das erste und zweite Kontaktstück 3, 4 weisen eine gemeinsame Längsachse auf. Das erste Überbrückungskontaktstück 5 ist entlang der Längsachse beweglich angeordnet. Im eingeschalteten Zustand ist das erste Überbrückungskontaktstück 5 über die Enden der Kontaktstücke 3, 4 gezogen bzw. umfasst diese räumlich. An einem Ende ist das erste Überbrückungskontaktstück 5 über Elemente einer kinematischen Kette mit einem Antrieb, welcher der Einfachheit halber in den Figuren nicht dargestellt ist, verbunden. Über den Antrieb und Elemente der kinematischen Kette wird beim Schalten eine Schaltbewegung auf das erste Überbrückungskontaktstück 5 übertragen.

An einem Ende des ersten Überbrückungskontaktstücks 5, welches dem Ende mit Elementen der kinematischen Kette gegenüber liegt, können z. B. Kontaktelemente in Form von Kontaktfingern angeordnet sein, für einen guten elektrischen Kontakt zwischen dem erste Überbrückungskontaktstück 5 und dem ersten Kontaktstück 3 des ersten Kontakts 2. Im Bereich des zweiten Kontaktstücks 4 des ersten Kontakts 2 im eingeschalteten Zustand, können am ersten Überbrückungskontaktstück 5 ebenfalls z. B. Kontaktelemente in Form von Kontaktfingern, Federn und/oder Gleitringen angeordnet sein, für einen guten elektrischen Kontakt zwischen dem erste Überbrückungskontaktstück 5 und dem zweiten Kontaktstück 4 des ersten Kontakts 2.

Im eingeschalteten Zustand ist um den Kontakt 2 eine Kompressionsvorrichtung 10 für Löschgas, insbesondere für SF₆ oder trockene Luft, angeordnet. Die Kompressionsvorrichtung 10 weist einen ortsfesten Kompressionskolben 11 und einen beweglichen Kompressionszylinder 12 auf. Der Kompressionskolben 11 ist um das zweite Kontaktstück 4 rotationssymmetrisch angeordnet, zwischen dem zweiten Kontaktstück 4 und dem Kompressionszylinder 12. Der Kompressionszylinder 12 umfasst an dem Ende, welches dem ersten Kontaktstück 3 zugewandt ist, einen Boden 13, welcher mit dem Kompressionszylinder 12 fest verbunden ist und insbesondere fluiddicht mit dem ersten Kontaktstück 3 abschließt. Der Boden 13 ist mit dem Kompressionszylinder 12 entlang der Längsachse beweglich angeordnet. Der Boden besteht aus einem insbesondere abbrandfesten, elektrisch isolierenden Material, z. B. Teflon oder PCTFE.

Ein zweiter Kontakt 6 umfasst im eingeschalteten Zustand räumlich den ersten Kontakt 2 und die Kompressionsvorrichtung 10. Der zweite Kontakt 6 weist analog dem ersten Kontakt 2 zwei feste Kontaktstücke 7, 8, d. h. ein drittes und ein viertes räumlich festes Kontaktstück 7, 8 sowie ein zweites bewegliches Überbrückungskontaktstück 9 auf.

Das dritte Kontaktstück 7 und das vierte Kontaktstück 8 sind rohrförmig bzw. hohlzylinderförmig ausgebildet, und analog dem ersten und zweiten Kontaktstück 3, 4 spiegelsymmetrisch entlang einer Spiegelachse senkrecht zur gemeinsamen Längsachse der Kontaktstücke 7, 8, ausgebildet und angeordnet. Die Kontaktstücke 7, 8 sind mit jeweils einem Ende sich gegenüberliegend angeordnet und mit dem jeweiligen anderen Ende, insbesondere Rohrende, in dem Doppeldüsenschalter 1 räumlich fest befestigt bzw. fixiert. Im Inneren des rohrförmigen dritten Kontaktstücks 7, in radialer Richtung, ist mittig das erste Kontaktstück 3 angeordnet. Im Inneren des rohrförmigen vierten Kontaktstücks 8, in radialer Richtung, ist mittig das zweite Kontaktstück 4 angeordnet.

Das zweite Überbrückungskontaktstück 9 ist hohlzylinderförmig bzw. rohrförmig mit einem Außendurchmesser ausgebildet, welcher im Wesentlichen gleich dem Innendurchmesser der Kontaktstücke 7, 8 des zweiten Kontakts 6 ist. Das zweite Überbrückungskontaktstück 9 ist insbesondere als Gleitkontakt in den Kontaktstücken 7, 8 des zweiten Kontakts 6 beweglich angeordnet. Im eingeschalteten Zustand des Doppeldüsenschalters 1, wie in Figur 1 gezeigt ist, verbindet das zweite Überbrückungskontaktstück 9 den Spalt zwischen dem dritten Kontaktstück 7 und dem vierten Kontaktstück 8, wodurch der zweite Kontakt 6 elektrisch geschlossen ist. Das bewegliche zweite Überbrückungskontaktstück 9 gleitet beim Schalten im vierten Kontaktstück 8 und ragt im eingeschalteten Zustand mit einem Ende formschlüssig in das dritte Kontaktstück 7. Kontaktvorrichtungen wie z. B. Kontaktfinger, Gleitringe und/oder Federn können für einen guten elektrischen Kontakt zwischen dem zweiten Überbrückungskontaktstück 9 und dem dritten Kontaktstück 7 und/oder zwischen dem zweiten Überbrückungskontaktstück 9 und dem vierten Kontaktstück 8 angeordnet sein, für einen guten elektrischen Kontakt zwischen den Kontaktstücken 7, 8, 9 insbesondere im eingeschalteten Zustand.

Die Kompressionsvorrichtung 10 ist in radialer Richtung zwischen dem ersten und zweiten Kontakt 2, 6 angeordnet. Das zweite Überbrückungskontaktstück 9 kann insbesondere formschlüssig mit dem beweglichen Kompressionszylinder 12 verbunden sein und über Elemente der kinematischen Kette beim Schalten bewegt werden, oder als bewegliches Kontaktstück 9 direkt mit Elementen der kinematischen Kette zur Bewegung beim Schalten verbunden sein. Die Kontaktstücke 3, 4, 5, 7, 8, 9 sind aus einem gut leitenden Material, z. B. Kupfer, Aluminium, oder Stahl.

In Figur 2 ist der Doppeldüsenschalter 1 der Figur 1 schematisch in Schnittansicht im ausgeschalteten Zustand, mit zwei geöffneten Kontakten 2, 6 gezeigt. Im Unterschied zum eingeschalteten Zustand, wie in Figur 1 gezeigt ist, ist im ausgeschalteten Zustand des Doppeldüsenschalters 1, wie in Figur 2 gezeigt ist, der erste Kontakt 2 und der zweite Kontakt 6 elektrisch und/oder mechanisch unterbrochen. Das erste Überbrückungskontaktstück 5 und das zweite Überbrückungskontaktstück 9 sowie die Kompressionsvorrichtung 10 mit beweglichem Kompressionszylinder 12 und dem Boden 13 des Kompressionszylinders 12 sind entfernt vom ersten Kontaktstück 3 und dritten Kontaktstück 7 insbesondere vollständig um das zweite Kontaktstück 4 herum angeordnet, auf der Seite des Doppeldüsenschalters 1, auf der sich das vierte Kontaktstück 8 befindet.

Beim Einschalten wird der erste Kontakt 2 geschlossen, durch Bewegen des ersten Überbrückungskontaktstücks 5 vom zweiten Kontaktstück 4 zum ersten Kontaktstück 3 hin, bis ein elektrischer Kontakt zwischen den Kontaktstücken 3, 4, 5, insbesondere den Kontaktstücken 3 und 5 besteht. Die hohlzylinderförmigen Kontaktstücke 3, 4, 5 bilden im Bereich des ersten Kontakts 2 ein insbesondere geschlossenes Rohr. Gleichzeitig oder zeitlich versetzt, insbesondere vor dem ersten Überbrückungskontaktstück 5, wird mit dem ersten Überbrückungskontaktstück 5 der Kompressionszylinder 12 mit Boden 13 über das erste Kontaktstück 3 gezogen bzw. gedrückt, d. h. bewegt, und Löschgas strömt durch das hohlzylindrische erste und zweite düsenförmige Kontaktstück sowie durch das erste Überbrückungskontaktstück 5. Ein Lichtbogen, welcher beim Schalten zwischen dem ersten Überbrückungskontaktstück 5 und dem ersten Kontaktstück 3 im insbesondere geschlossenen Rohr entstehen kann, kann durch eine Gasströmung gelöscht werden. Beim Einschalten strömt Löschgas über den ortsfesten Kompressionskolben 11 in die Kompressionsvorrichtung 10, und somit über das erste Überbrückungskontaktstück 5 und das erste Kontaktstück 3 im Kompressionszylinder 12 mit Boden 13. Ein Lichtbogen, welcher beim Schalten zwischen dem ersten Überbrückungskontaktstück 5 und dem ersten Kontaktstück 3 außerhalb des insbesondere geschlossenen Rohrs entstehen kann, wird durch den Löschgasstrom gelöscht.

Gleichzeitig oder nach dem Schließen des ersten Kontakts 2 wird der zweite Kontakt 6 geschlossen. Das zweite Überbrückungskontaktstück 9 wird insbesondere aus dem vierten Kontaktstück 8 in Richtung drittes Kontaktstück 7 bewegt, bis ein elektrischer und insbesondere auch mechanischer Kontakt zwischen dem Überbrückungskontaktstück 9 und dem dritten Kontaktstück 7 besteht, insbesondere wird das Überbrückungskontaktstück 9 in das dritte Kontaktstück eingeschoben. Die Kontakte 2, 6 sind geschlossen und der Stromfluss erfolgt über den ersten und zweiten Kontakt 2, 6. Der Doppeldüsenschalter 1 ist eingeschaltet, wie in Figur 1 gezeigt ist, und ein hoher maximaler Stromfluss über beide Kontakte 2, 6 im Bereich von insbesondere 500 kA ist möglich.

Beim Ausschalten wird der erste Kontakt 2 geöffnet, durch Bewegen des ersten Überbrückungskontaktstücks 5 vom ersten Kontaktstück 3 weg, zum zweiten Kontaktstück 4 hin, bis ein elektrischer Kontakt zwischen den Kontaktstücken 3, 4, 5, insbesondere den Kontaktstücken 3 und 5 sicher unterbrochen ist, mit einem Abstand der Kontaktstücke 4, 5 vom Kontaktstück 3 abhängig der maximal angelegten Spannung, ohne dass elektrische Überschläge entstehen können. Zwischen den Kontaktstücken 4, 5 und dem Kontaktstück 3 entsteht ein insbesondere mit Löschgas gefüllter Spalt. Gleichzeitig oder zeitlich versetzt, insbesondere nach dem ersten Überbrückungskontaktstück 5, wird mit dem ersten Überbrückungskontaktstück 5 der Kompressionszylinder 12 mit Boden 13 vom ersten Kontaktstück 3 weg gezogen bzw. gedrückt, d. h. bewegt, und Löschgas kann durch das hohlzylindrische erste und/oder zweite düsenförmige Kontaktstück strömen. Ein Lichtbogen, welcher beim Schalten zwischen dem ersten Überbrückungskontaktstück 5 und dem ersten Kontaktstück 3 entstehen kann, wird durch den Löschgasstrom gelöscht. Desweiteren kann ein Lichtbogen durch die Bewegung des Bodens 13 vom ersten Kontaktstück 3 weg zum zweiten Kontaktstück 4 hin, durch den Boden 13 von den Kontaktstücken 3, 4 abgestreift werden.

Vor oder gleichzeitig mit dem Öffnen des ersten Kontakts 2 wird der zweite Kontakt 6 geöffnet. Das zweite Überbrückungskontaktstück 9 wird insbesondere aus dem dritten Kontaktstück 7 in Richtung und insbesondere in das vierte Kontaktstück 8 bewegt, bis kein elektrischer und insbesondere auch kein mechanischer Kontakt mehr zwischen dem Überbrückungskontaktstück 9 und dem dritten Kontaktstück 7 besteht, insbesondere wird das Überbrückungskontaktstück 9 in das vierte Kontaktstück 8 eingeschoben. Die Kontakte 2, 6 sind geöffnet und der Stromfluss über den ersten und zweiten Kontakt 2, 6, d. h. den Doppeldüsenschalter 1 ist unterbrochen. Der Doppeldüsenschalter 1 ist ausgeschaltet, wie in Figur 2 gezeigt ist, und eine hohe Spannungsfestigkeit des getrennten Zustands der beiden Kontakte 2, 6 im Bereich von insbesondere bis zu 800 kV ist möglich.

Die zuvor beschriebenen Ausführungsbeispiele können untereinander kombiniert werden und/oder können mit dem Stand der Technik kombiniert werden. Der Doppeldüsenschalter 1 der Figuren 1 und 2 ist zum Schalten für einen Pol ausgelegt. Bei z. B. dreipoliger Auslegung werden insbesondere drei nebeneinander angeordnete erfindungsgemäße Doppeldüsenschalter 1 verwendet. Zur weiteren Erhöhung des maximal möglichen Stroms können für einen Pol zwei oder mehr Doppeldüsenschalter 1 parallel geschaltet werden. Zur Erhöhung der Spannungsfestigkeit im ausgeschalteten Zustand können für einen Pol zwei oder mehr Doppeldüsenschalter 1 in Reihe geschaltet werden. Es können für isolierende Elemente, wie z. B. den Boden 13, neben oder alternativ für Teflon und/oder PCTFE weitere Materialien wie z. B. Kunststoffe verwendet werden. Als abbrandfeste Materialien, z. B. an den Enden der Kontaktstücke 3, 4, können Graphit oder andere Materialien dienen. Die Kontaktstücke 3, 4, 5, 7, 8, 9 können einteilig oder aus mehreren Stücken gefertigt sein. Insbesondere können Kontakt- und/oder Gleiteinrichtungen wie z.B. Kontaktfinger, Metall- oder Teflonringe oder Beschichtungen von den Kontaktstücken 3, 4, 5, 7, 8, 9 und/oder der Kompressionsvorrichtung 10 umfasst sein. Unterschiedliche Bewegungs- und/oder Schaltreihenfolgen sind möglich, insbesondere bei der Bewegung der Überbrückungskontaktstücke 5 und 9 sowie des Kompressionszylinders 12 mit Boden 13. Elemente des Doppeldüsenschalters 1 können auch unabhängig voneinander bewegt werden, insbesondere über Getriebeelemente zeitlich versetzt oder gleichzeitig.

### Bezugszeichenliste

- 1: Doppeldüsenschalter
- 2: erster Kontakt
- 3: erstes festes Kontaktstück
- 4: zweites festes Kontaktstück
- 5: erstes Überbrückungskontaktstück
- 6: zweiter Kontakt
- 7: drittes festes Kontaktstück
- 8: viertes festes Kontaktstück
- 9: zweites Überbrückungskontaktstück
- 10: Kompressionsvorrichtung
- 11: ortsfester Kompressionskolben
- 12: beweglicher Kompressionszylinder
- 13: Boden des Kompressionszylinders, Isolator

## Patentansprüche

1. Doppeldüsenschalter (1) zum Schalten hoher Ströme in der Hochspannungstechnik für einen Pol, mit wenigstens einem ersten Kontakt (2), welcher wenigstens ein erstes und wenigstens ein zweites festes Kontaktstück (3, 4), mit zwei einander gegenüberliegenden Enden, umfasst sowie wenigstens ein erstes, bewegbares Überbrückungskontaktstück (5), über welches im eingeschalteten Zustand ein elektrischer Kontakt zwischen dem wenigstens einen ersten und dem wenigstens einen zweiten festen Kontaktstück (3, 4) hergestellt ist,
wobei wenigstens ein zweiter Kontakt (6) umfasst ist, mit wenigstens einem dritten und mit wenigstens einem vierten festen Kontaktstück (7, 8) sowie mit wenigstens einem zweiten, bewegbaren Überbrückungskontaktstück (9), über welches im eingeschalteten Zustand ein elektrischer Kontakt zwischen dem wenigstens einen dritten und dem wenigstens einen vierten festen Kontaktstück (7, 8) hergestellt ist, wobei der wenigstens eine erste und der wenigstens eine zweite Kontakt (2, 6) elektrisch parallel geschaltet sind,
wobei das wenigstens eine erste und das wenigstens eine zweite feste Kontaktstück (3, 4) hohlzylinderförmig, in Form einer Düse ausgebildet sind, mit zu den Enden hin verjüngenden inneren Querschnitten, und dass das wenigstens eine erste, bewegbare Überbrückungskontaktstück (5) hohlzylinderförmig ausgebildet ist, formschlüssig mit einem Innendurchmesser, welcher im Wesentlichen dem Außendurchmesser des wenigstens einen ersten und des wenigstens einen zweiten festen Kontaktstücks (3, 4) entspricht, und wobei der Doppeldüsenschalter (1) ausgebildet ist, dass beim Ausschalten das wenigstens eine erste, bewegbare Überbrückungskontaktstück (5) des wenigstens einen ersten Kontakts (2) von einer zweiten Position, mit elektrischem Kontakt zwischen dem ersten und dem zweiten Kontaktstück (3, 4) über das erste Überbrückungskontaktstück (5), in eine erste Position mit elektrischem Kontakt des ersten Überbrückungskontaktstücks (5) mit dem zweiten, festen Kontaktstück (4) und ohne elektrischem Kontakt mit dem ersten, festen Kontaktstück (3), bewegt wird, und wobei das wenigstens eine zweite, bewegbare Überbrückungskontaktstück (9) des wenigstens einen zweiten Kontakts (6) von einer zweiten Position, mit elektrischem Kontakt zwischen dem dritten und vierten Kontaktstück (7, 8) über das zweite Überbrückungskontaktstück (9), in eine erste Position, mit elektrischem Kontakt des Überbrückungskontaktstücks (9) mit dem vierten, festen Kontaktstück (8) und ohne elektrischem Kontakt mit dem dritten, festen Kontaktstück (7), bewegt wird
**dadurch gekennzeichnet, dass** beim Ausschalten der erste und der zweite Kontakt (2, 6) gleichzeitig geöffnet werden.

2. Doppeldüsenschalter (1) nach Anspruch 1,
**dadurch gekennzeichnet, dass**
das wenigstens eine dritte und das wenigstens eine vierte feste Kontaktstück (7, 8) hohlzylinderförmig, jeweils in Form einer Gleitkontaktführung ausgebildet ist, und dass das wenigstens eine zweite, bewegbare Überbrückungskontaktstück (9) hohlzylinderförmig, als Gleitkontakt ausgebildet ist, formschlüssig mit einem Außendurchmesser, welcher im Wesentlichen dem Innendurchmesser des wenigstens einen dritten und des wenigstens einen vierten festen Kontaktstücks (7, 8) entspricht.

3. Doppeldüsenschalter (1) nach einem der vorhergehenden Ansprüche,
**dadurch gekennzeichnet, dass**
eine Kompressionsvorrichtung (10) umfasst ist, mit einem ortsfesten oder beweglichen Kompressionskolben (11), und mit einem beweglichen Kompressionszylinder (12), welcher einen Boden (13) aufweist, der einen Isolator umfasst.

4. Doppeldüsenschalter (1) nach Anspruch 3,
**dadurch gekennzeichnet, dass**
die Kompressionsvorrichtung (10) räumlich, in radialer Richtung zwischen dem wenigstens einen ersten und dem wenigstens einen zweiten Kontakt (2, 6) angeordnet ist, im eingeschalteten Zustand des Doppeldüsenschalters (1).

5. Doppeldüsenschalter (1) nach einem der vorhergehenden Ansprüche,
**dadurch gekennzeichnet, dass**
räumlich, in radialer Richtung der wenigstens eine erste Kontakt (2) von dem wenigstens einen zweiten Kontakt (6) umfasst ist, im eingeschalteten Zustand des Doppeldüsenschalters (1), mit zu den Kontakten (2, 6) zugeordneten jeweiligen Gasräumen, welche im eingeschaltetem Zustand des Doppeldüsenschalters (1) fluidisch voneinander getrennt sind.

6. Doppeldüsenschalter (1) nach einem der vorhergehenden Ansprüche,
**dadurch gekennzeichnet, dass**
ein elektrisch isolierendes Fluid umfasst ist, eine Flüssigkeit oder ein Gas, SF₆, Stickstoff, trockene Luft, Kohlendioxid, ein Fluorketon, oder ein Fluornitril, und dass der Doppeldüsenschalter (1), die Kontakte (2, 3) und die Kompressionsvorrichtung (10) mit dem elektrisch isolierenden Fluid befüllt sind.

7. Doppeldüsenschalter (1) nach einem der vorhergehenden Ansprüche,
**dadurch gekennzeichnet, dass**
Düsen mit abbrandfestem Material, Teflon, oder PCTFE, oder Graphit an den Düsenenden, beschichtet sind, oder Teflon, oder PCTFE, oder Graphit an den Düsenenden umfassen, und dass Kontaktstellen von Kontaktstücken mit gut leitendem Material beschichtet sind und Kontakteinrichtungen, insbesondere Kontaktfinger, aufweisen.

8. Verfahren zum Schalten von Gleich- und/oder Wechselstrom in der Hochspannungstechnik, unter Verwendung eines Doppeldüsenschalters (1) nach einem der vorhergehenden Ansprüche,
wobei
beim Einschalten wenigstens ein erstes, bewegbares Überbrückungskontaktstück (5) wenigstens eines ersten Kontakts (2) von einer ersten Position in elektrischem Kontakt mit einem zweiten, festen Kontaktstück (4) und ohne elektrischem Kontakt mit einem ersten, festen Kontaktstück (3), mit dem ersten Überbrückungskontaktstück (5) das zweite Kontaktstück (4) räumlich umfassend, in eine zweite Position bewegt wird, mit elektrischem Kontakt zwischen dem ersten und zweiten Kontaktstück (3, 4) über das erste Überbrückungskontaktstück (5), mit dem ersten Überbrückungskontaktstück (5) sowohl das erste als auch das zweite Kontaktstück (3, 4) räumlich zumindest partiell umfassend, und wobei wenigstens ein zweites, bewegbares Überbrückungskontaktstück (9) wenigstens eines zweiten Kontakts (6) von einer ersten Position in elektrischem Kontakt mit einem vierten, festen Kontaktstück (8) und ohne elektrischem Kontakt mit einem dritten, festen Kontaktstück (7), mit dem vierten Kontaktstück (8) räumlich das Überbrückungskontaktstück (9) zumindest partiell umfassend, in eine zweite Position bewegt wird, mit elektrischem Kontakt zwischen dem dritten und vierten Kontaktstück (7, 8) über das zweite Überbrückungskontaktstück (9), mit dem zweiten Überbrückungskontaktstück (9) sowohl von dem dritten als auch vierten Kontaktstück (7, 8) jeweils partiell räumlich umfasst,.

9. Verfahren nach Anspruch 8,
**dadurch gekennzeichnet, dass**
beim Einschalten der erste und der zweite Kontakt (2, 6) gleichzeitig geschlossen werden.

10. Verfahren nach Anspruch 8,
**dadurch gekennzeichnet, dass**
beim Einschalten der erste und der zweite Kontakt (2, 6) aufeinander folgend geschlossen werden, insbesondere mit einer Reihenfolge, bei welcher der zweite Kontakt (6) zeitlich später als der erste Kontakt (2) geschlossen wird.

11. Verfahren nach einem der Ansprüche 8 bis 10,
**dadurch gekennzeichnet, dass**
beim Schließen des ersten Kontakts (2) gleichzeitig oder darauffolgend, und vor dem Schließen des zweiten Kontakts (6), ein beweglicher Kompressionszylinder (12) mit seinem Boden (13) über das erste, insbesondere das erste und zweite Kontaktstück (3, 4) des ersten Kontakts (2) bewegt wird, zum Beblasen eines Lichtbogens zwischen dem ersten und zweiten Kontaktstück (3, 4), und/oder dass beim Öffnen des ersten Kontakts (2) gleichzeitig oder darauffolgend, und nach dem Öffnen des zweiten Kontakts (6), der bewegliche Kompressionszylinder (12) mit seinem Boden (13) von dem ersten, insbesondere von dem ersten und zweiten Kontaktstück (3, 4) des ersten Kontakts (2) weg bewegt wird, zum Löschen eines Lichtbogens zwischen dem ersten und zweiten Kontaktstück (3, 4).

## Claims

1. A double-nozzle switch (1) for switching high currents in high voltage technology for a pole, with at least one first contact (2), which comprises at least one first and at least one second fixed contact piece (3, 4), with two ends opposite to one another, and at least one first movable bridging contact piece (5) via which, in the switched-on state, an electrical contact is established between the at least one first and the at least one second fixed contact piece (3, 4),
wherein at least one second contact (6) is comprised, with at least one third and with at least one fourth fixed contact piece (7, 8) as well as with at least one second movable bridging contact piece (9), via which, in the switched-on state, an electrical contact is established between the at least one third and the at least one fourth fixed contact piece (7, 8), wherein the at least one first and the at least one second contact (2, 6) are electrically connected in parallel, wherein the at least one first and the at least one second fixed contact piece (3, 4) are configured in the shape of a hollow cylinder, in form of a nozzle, with inner cross sections that taper toward the ends, and that the at least one first movable bridging contact piece (5) is configured in the shape of a hollow cylinder, in form-fit, with an inner diameter which substantially corresponds to the outer diameter of the at least one first and the at least one second fixed contact piece (3, 4), and wherein the double nozzle switch (1) is configured so that, upon switching off, the at least one first movable bridging contact piece (5) of the at least one first contact (2) is moved from a second position with electrical contact between the first and second contact pieces (3, 4) via the first bridging contact piece (5) into a first position with electrical contact of the first bridging contact piece (5) with the second fixed contact piece (4) and without electrical contact with the first fixed contact piece (3), and wherein the at least one second movable bridging contact piece (9) of the at least one second contact (6) is moved from a second position with electrical contact between the third and fourth contact pieces (7, 8) via the second bridging contact piece (9) into a first position with electrical contact of the bridging contact piece (9) with the fourth fixed contact piece (8) and without electrical contact with the third fixed contact piece (7),
**characterized in that**
upon switching off, the first and second contacts (2, 6) are opened simultaneously.

2. The double-nozzle switch (1) according to claim 1,
**characterized in that**
the at least one third and the at least one fourth fixed contact piece (7, 8) are configured in the shape of a hollow cylinder, each in form of a sliding contact guide, and that the at least one second movable bridging contact piece (9) is configured in the shape of a hollow cylinder, as a sliding contact, in form-fit, with an outer diameter which substantially corresponds to the inner diameter of the at least one third and the at least one fourth fixed contact piece (7, 8).

3. The double-nozzle switch (1) according to any one of the preceding claims,
**characterized in that**
a compression device (10) with a stationary or movable compression piston (11) and with a movable compression cylinder (12) having a bottom (13) comprising an insulator is comprised.

4. The double-nozzle switch (1) according to claim 3,
**characterized in that**
the compression device (10) is spatially arranged in a radial direction between the at least one first and the at least one second contact (2, 6) in the switched-on state of the double-nozzle switch (1).

5. The double-nozzle switch (1) according to any one of the preceding claims,
**characterized in that**
the at least one first contact (2) is, spatially in a radial direction, comprised by the at least one second contact (6) in the switched-on state of the double-nozzle switch (1), with respective gas spaces that are associated with the contacts (2, 6), which are fluidically separated from each other in the switched-on state of the double-nozzle switch (1).

6. The double-nozzle switch (1) according to any one of the preceding claims,
**characterized in that**
an electrically insulating fluid is comprised, a liquid or a gas, SF₆, nitrogen, dry air, carbon dioxide, a fluoroketone, or a fluoronitrile, and that the double nozzle switch (1), the contacts (2, 3) and the compression device (10) are filled with the electrically insulating fluid.

7. The double-nozzle switch (1) according to any one of the preceding claims,
**characterized in that**
nozzles are coated with burn-up-resistant material, Teflon, or PCTFE, or graphite at the nozzle ends, or comprise Teflon, or PCTFE, or graphite at the nozzle ends, and that contact points of contact pieces are coated with highly conductive material and have contact features, in particular contact fingers.

8. A method for switching direct and/or alternating current in high voltage technology, using a double-nozzle switch (1) according to any one of the preceding claims,
wherein
upon switching on, at least one first movable bridging contact piece (5) of at least one first contact (2) is moved from a first position in electrical contact with a second fixed contact piece (4) and without electrical contact with a first fixed contact piece (3), with the first bridging contact piece (5) spatially comprising the second contact piece (4), into a second position with electrical contact between the first and second contact pieces (3, 4) via the first bridging contact piece (5), with the first bridging contact piece (5) spatially at least partially comprising both the first and second contact pieces (3, 4), and wherein at least one second movable bridging contact piece (9) of at least one second contact (6) is moved from a first position in electrical contact with a fourth fixed contact piece (8) and without electrical contact with a third fixed contact piece (7), with the fourth contact piece (8) spatially at least partially comprising the bridging contact piece (9) into a second position with electrical contact between the third and fourth contact pieces (7, 8) via the second bridging contact piece (9), with the second bridging contact piece (9) being partially spatially comprised by both the third and fourth contact pieces (7, 8) respectively,.

9. The method according to claim 8,
**characterized in that**
upon switching on, the first and second contacts (2, 6) are closed simultaneously.

10. The method according to claim 8,
**characterized in that**
upon switching on, the first and second contacts (2, 6) are closed successively, in particular with an order in which the second contact (6) is closed temporally later than the first contact (2).

11. The method according to any one of claims 8 to 10,
**characterized in that**
upon closing the first contact (2), simultaneously or subsequently, and before closing the second contact (6), a movable compression cylinder (12) is moved with its bottom (13) over the first, in particular the first and second contact pieces (3, 4) of the first contact (2), for blowing an electric arc between the first and second contact pieces (3, 4), and/or that upon opening the first contact (2), simultaneously or subsequently, and after opening the second contact (6), the movable compression cylinder (12) is moved with its bottom (13) away from the first, in particular from the first and second contact pieces (3, 4) of the first contact (2), for quenching an electric arc between the first and second contact pieces (3, 4).

## Revendications

1. Commutateur à double buse (1) pour la commutation de courants élevés dans la technologie haute tension pour un pôle, comprenant au moins un premier contact (2), lequel comprend au moins une première et au moins une deuxième pièce de contact fixe (3, 4), avec deux extrémités opposées l'une à l'autre,
ainsi qu'au moins une première pièce de contact de pontage mobile (5), par l'intermédiaire de laquelle, à l'état fermé, un contact électrique est établi entre l'au moins une première et l'au moins une deuxième pièce de contact fixe (3, 4),
dans lequel au moins un deuxième contact (6) est compris, avec au moins une troisième et avec au moins une quatrième pièce de contact fixe (7, 8) ainsi qu'avec au moins une deuxième pièce de contact de pontage mobile (9), par l'intermédiaire de laquelle, à l'état fermé, un contact électrique est établi entre ledit au moins un troisième et ledit au moins un quatrième pièce de contact fixe (7, 8), dans lequel ledit au moins un premier et ledit au moins un deuxième contact (2, 6) sont montés électriquement en parallèle, dans lequel ladite au moins une première et ladite au moins une deuxième pièce de contact fixe (3, 4) sont réalisées sous forme de cylindre creux, en forme de buse, avec des sections transversales intérieures se rétrécissant vers les extrémités, et en ce que ladite au moins une première pièce de contact de pontage mobile (5) est réalisée sous forme de cylindre creux, par complémentarité de forme avec un diamètre intérieur qui correspond sensiblement au diamètre extérieur de ladite au moins une première et de ladite au moins une deuxième pièce de contact fixe (3, 4), et dans lequel le commutateur à double buse (1) est configuré de telle sorte que, lors de la coupure, ladite au moins une première pièce de contact de pontage mobile (5) dudit au moins un premier contact (2) est déplacée d'une deuxième position, présentant un contact électrique entre les première et deuxième pièces de contact fixe (3, 4) par l'intermédiaire de la première pièce de contact de pontage (5), vers une première position présentant un contact électrique de la première pièce de contact de pontage (5) avec la deuxième pièce de contact fixe (4) et sans contact électrique avec la première pièce de contact fixe (3), et dans lequel ladite au moins une deuxième pièce de contact de pontage mobile (9) dudit au moins un deuxième contact (6) est déplacée d'une deuxième position, présentant un contact électrique entre les troisième et quatrième pièces de contact fixe (7, 8) par l'intermédiaire de la deuxième pièce de contact de pontage (9), vers une première position présentant un contact électrique de la pièce de contact de pontage (9) avec la quatrième pièce de contact fixe (8) et sans contact électrique avec la troisième pièce de contact fixe (7),
**caractérisé en ce que**
lors de la coupure, le premier et le deuxième contact (2, 6) sont ouverts simultanément.

2. Commutateur à double buse (1) selon la revendication 1,
**caractérisé en ce que**
ladite au moins une troisième et ladite au moins une quatrième pièce de contact fixe (7, 8) sont réalisées sous forme de cylindre creux, chacune sous la forme d'un guidage de contact glissant, et **en ce que** ladite au moins une deuxième pièce de contact de pontage mobile (9) est réalisée sous forme de cylindre creux, sous la forme d'un contact glissant, par complémentarité de forme avec un diamètre extérieur qui correspond sensiblement au diamètre intérieur de ladite au moins une troisième et de ladite au moins une quatrième pièce de contact fixe (7, 8).

3. Commutateur à double buse (1) selon l'une quelconque des revendications précédentes,
**caractérisé en ce**
**qu'**une unité de compression (10) est comprise, avec un piston de compression (11) fixe ou mobile, et avec un cylindre de compression (12) mobile, lequel présente un fond (13) qui comprend un isolateur.

4. Commutateur à double buse (1) selon la revendication 3,
**caractérisé en ce que**
l'unité de compression (10) est disposée spatialement, dans la direction radiale, entre ledit au moins un premier et ledit au moins un deuxième contact (2, 6), à l'état fermé du commutateur à double buse (1).

5. Commutateur à double buse (1) selon l'une quelconque des revendications précédentes,
**caractérisé en ce que**
ledit au moins un premier contact (2) est entouré spatialement, dans la direction radiale, par ledit au moins un deuxième contact (6), à l'état fermé du commutateur à double buse (1), avec des chambres de gaz respectives associées aux contacts (2, 6), lesquelles sont séparées de manière fluidique l'une de l'autre à l'état fermé du commutateur à double buse (1).

6. Commutateur à double buse (1) selon l'une quelconque des revendications précédentes,
**caractérisé en ce**
**qu'**un fluide électriquement isolant est compris, un liquide ou un gaz, le SF6, l'azote, l'air sec, le dioxyde de carbone, une fluorocétone ou un fluoronitrile, et **en ce que** le commutateur à double buse (1), les contacts (2, 3) et l'unité de compression (10) sont remplis avec ledit fluide électriquement isolant.

7. Commutateur à double buse (1) selon l'une quelconque des revendications précédentes,
**caractérisé en ce que**
les buses sont revêtues d'un matériau résistant à l'érosion, de Téflon, ou de PCTFE, ou de graphite aux extrémités des buses, ou comprennent du Téflon, ou du PCTFE, ou du graphite aux extrémités des buses, et **en ce que** des points de contact des pièces de contact sont revêtus d'un matériau bon conducteur et comprennent des dispositifs de contact, en particulier des doigts de contact.

8. Procédé de commutation de courant continu et/ou alternatif dans la technologie haute tension, en utilisant un commutateur à double buse (1) selon l'une quelconque des revendications précédentes,
dans lequel
lors de la fermeture, au moins une première pièce de contact de pontage mobile (5) d'au moins un premier contact (2) est déplacée d'une première position en contact électrique avec une deuxième pièce de contact fixe (4) et sans contact électrique avec une première pièce de contact fixe (3), la première pièce de contact de pontage (5) entourant spatialement la deuxième pièce de contact fixe (4), vers une deuxième position avec un contact électrique entre les première et deuxième pièces de contact fixe (3, 4) par l'intermédiaire de la première pièce de contact de pontage (5), la première pièce de contact de pontage (5) entourant spatialement au moins partiellement aussi bien la première que la deuxième pièce de contact fixe (3, 4), et dans lequel au moins une deuxième pièce de contact de pontage mobile (9) d'au moins un deuxième contact (6) est déplacée d'une première position en contact électrique avec une quatrième pièce de contact fixe (8) et sans contact électrique avec une troisième pièce de contact fixe (7), la quatrième pièce de contact fixe (8) entourant spatialement au weniger partiellement la pièce de contact de pontage (9), vers une deuxième position avec un contact électrique entre les troisième et quatrième pièces de contact fixe (7, 8) par l'intermédiaire de la deuxième pièce de contact de pontage (9), la deuxième pièce de contact de pontage (9) étant respectivement entourée spatialement de manière partielle aussi bien par la troisième que par la quatrième pièce de contact fixe (7, 8).

9. Procédé selon la revendication 8,
**caractérisé en ce que**
lors de la fermeture, le premier et le deuxième contact (2, 6) sont fermés simultanément.

10. Procédé selon la revendication 8,
**caractérisé en ce que**
lors de la fermeture, le premier et le deuxième contact (2, 6) sont fermés de manière successive, en particulier selon une séquence dans laquelle le deuxième contact (6) est fermé temporellement après le premier contact (2).

11. Procédé selon l'une quelconque des revendications 8 à 10,
**caractérisé en ce que**
lors de la fermeture du premier contact (2), simultanément ou consécutivement, et avant la fermeture du deuxième contact (6), un cylindre de compression mobile (12) avec son fond (13) est déplacé par-dessus la première, en particulier par-dessus les première et deuxième pièces de contact fixe (3, 4) du premier contact (2), pour le soufflage d'un arc électrique entre les première et deuxième pièces de contact fixe (3, 4), et/ou **en ce que**, lors de l'ouverture du premier contact (2), simultanément ou consécutivement, et après l'ouverture du deuxième contact (6), le cylindre de compression mobile (12) avec son fond (13) est éloigné de la première, en particulier des première et deuxième pièces de contact fixe (3, 4) du premier contact (2), pour l'extinction d'un arc électrique entre les première et deuxième pièces de contact fixe (3, 4).
